# EUROPÄISCHE PATENTSCHRIFT

(11) **EP 1 911 685 B1**
(45) Veröffentlichungstag und Bekanntmachung des Hinweises auf die Patenterteilung: **25.02.2009**
(21) Anmeldenummer: 06025292.1
(22) Anmeldetag: 07.12.2006
(51) Int. Cl.: B65D 51/18, B65D 47/12

(54) **Schraubdeckel**
Threaded cover
Couvercle à vis

(30) Priorität: 14.10.2006 DE 202006015686 U
(43) Veröffentlichungstag der Anmeldung: 16.04.2008
(73) Patentinhaber: Schütz GmbH & Co. KGaA, 56242 Selters / Westerwald (DE)
(72) Erfinder:
(74) Vertreter: Pürckhauer, Rolf

(56) Entgegenhaltungen:
- WO-A-94/02376

## Beschreibung

Die Erfindung betrifft einen Schraubdeckel mit einer Deckelscheibe und einem an deren Umfang sich rechtwinklig anschließenden äußeren Deckelrand mit Innengewinde zum Verschließen eines Befüll- und/oder Entnahmestutzens eines Behälters zum Transport und zur Lagerung von Flüssigkeiten, ferner mit einem in einer zentrischen muldenartigen Vertiefung der Deckelscheibe versenkt angeordneten Spundstutzen mit Innengewinde zum Einschrauben eines Spundstopfens, der mit einer Entlüftungseinrichtung oder einer Ent- und Belüftungseinrichtung ausgestattet ist, sowie mit einer Siegelkappe, die den Spundstopfen abdeckt.

Solche aus der EP 0 650 446 B1 bekannte Schraubdeckel der gattungsgemäßen Art zum Verschließen des Einfüllstutzens eines Spundfasses oder des Kunststoff-Innenbehälters eines Palettenbehälters mit einem Außenmantel aus Gitterstäben oder Blech haben den Nachteil, dass sich Verschmutzungen auf der Deckeloberfläche ablagern und bei einer Lagerung der Behälter im Freien sich Regenwasser in der muldenförmigen Vertiefung der Deckelscheibe zur Aufnahme des Spundstutzens ansammelt.

Der Erfindung liegt die Aufgabe zugrunde, den Schraubdeckel der gattungsgemäßen Art im Hinblick auf eine Vermeidung von Schmutzablagerungen auf der Deckeloberfläche zu verbessern.

Diese Aufgabe wird erfindungsgemäß gelöst durch einen Schraubdeckel mit den Merkmalen des Patentanspruchs 1.

Die Unteransprüche beinhalten vorteilhafte und zweckmäßige Weiterbildungen der Erfindung.

Durch die Ausstattung des Schraubdeckels mit einer lösbaren, mehrfach verwendbaren Schutzkappe, die den Schraubdeckel vollständig abdeckt, wird dieser gegen Verschmutzung und die Ansammlung von Wasser in der muldenartigen Vertiefung der Deckelscheibe zur Aufnahme des Spundstutzens zum Einschrauben eines Spundstopfens mit integrierter Ent- und Belüftungseinrichtung wirkungsvoll geschützt. Der Schraubdeckel zum Verschließen des Befüll- und/oder Entnahmestutzens von Behältern wie Spundfässer oder Palettenbehälter ist bei Auslieferung an die Abnehmer mit einer Schutzkappe versehen, die vor dem Befüllen eines einzelnen Behälters über den Spundstutzen des Schraubedeckels ohne Hilfsmittel von Hand und beim Befüllen einer Vielzahl von Behältern in automatischen Abfüllanlagen maschinell entfernt werden kann.

Die Erfindung ist nachstehend anhand von Zeichnungsfiguren erläutert, die folgendes darstellen:
- Fig. 1: eine Explosionsdarstellung eines Schraubdeckels mit seinen Einzelteilen,
- Fig. 2: eine Längsschnittdarstellung des fertig montierten Schraubdeckels mit einer Siegelkappe aus Stahl und
- Fig. 3: eine der Fig. 2 entsprechende Längsschnittdarstellung eines mit einer Siegelkappe aus Kunststoff ausgestatteten Schraubdeckels.

Der Schraubdeckel 1 aus Kunststoff ist mit einem Spundstopfen 2, in den eine Ent- und Belüftungseinrichtung 3 integriert ist, einer Siegelkappe 4 und einer Schutzkappe 5 ausgestattet, die den Schraubdeckel 1 vollständig abdeckt.

Der Schraubdeckel 1 weist eine flache Deckelscheibe 6, einen an deren Umfang sich rechtwinklig anschließenden äußeren Deckelrand 7 mit Innengewinde 8 zum Verschließen eines Befüll-und/oder Entnahmestutzens eines Behälters zum Transport und zur Lagerung von Flüssigkeiten sowie einen Innenrand 9 auf, der konzentrisch zum äußeren Deckelrand 7 angeordnet ist und zur Versteifung sowie zum besseren Sitz des Schraubdeckels auf dem Befüll- und/oder Entnahmestutzen eines Behälters dient.

In einer zentrischen muldenartigen Vertiefung 10 der Deckelscheibe 6 des Schraubdeckels 1 ist ein Spundstutzen 11 mit Innengewinde 12 zum Einschrauben des Spundstopfens 2 mit der integrierten Ent- und Belüftungseinrichtung 3 zum Abbau eines Überdrucks oder zum Ausgleich eines Unterdrucks in einem Flüssigkeitsbehälter versenkt angeordnet. Der Spundstopfen 2 weist eine obere Eingriffsöffnung 13 für einen Spundschlüssel zum Einschrauben und Herausdrehen des Spundstopfens in den bzw. aus den Spundstutzen 11 auf.

Die auf dem Spundstutzen 11 des Schraubdeckels 1 befestigte Siegelkappe 4 dient zum Schutz des Spundstopfens 2 gegen unberechtigtes Herausschrauben desselben aus dem Spundstutzen und kann nur durch Zerstörung bzw. Aufreißen von dem Spundstutzen entfernt werden.

Bei einer Herstellung der Siegelkappe aus Stahl wird diese mit dem oberen Rand 14 des Spundstutzens 11 verclincht (Fig. 2).

Eine aus Kunststoff gefertigte Siegelkappe 4 weist am Außenrand 15 Rastnocken 16 auf, die mit dem radial nach außen vorstehenden oberen Rand 14 des Spundstutzens 11 verrasten (Fig. 3).

Die Schutzkappe 5 zum Abdecken des Schraubdeckels 1 gegen Verschmutzungen, die bevorzugt aus einem transparenten Kunststoffmaterial hergestellt wird, besitzt einen nach außen gewölbten Klemmrand 17 zum Festklemmen der Kappe auf am äußeren Rand 7 des Schraubdeckels 1 angeordneten Noppen 18.

Eine an dem Klemmrand 17 der Schutzkappe 5 angeformte Lasche 19 dient zum Abziehen der Schutzkappe von dem Schraubdeckel 1.

Zum Befüllen eines einzelnen Behälters über den Spundstutzen 11 des auf den Einfüllstutzen des Behälters aufgeschraubten Schraubdeckels 1 wird die Schutzkappe 5 ohne Hilfsmittel von Hand entfernt und der Spundstopfen 2 wird mittels eines Spundschlüssels von Hand aus dem Spundstutzen 11 des Schraubdeckels 1 herausgeschraubt. Beim Befüllen einer Vielzahl von Behältern über den Spundstutzen des auf den Behältereinfüllstutzen aufgeschraubten Schraubdeckels in automatischen Abfüllanlagen werden die Schutzkappen maschinell von den Schraubdeckeln entfernt und die Spundstopfen werden aus den Schraubdeckeln maschinell herausgeschraubt.

Bei einer Befüllung eines Behälters über dessen Einfüllstutzen wird der Schraubdeckel 1 zusammen mit der Schutzkappe 5 von dem Einfüllstutzen abgeschraubt.

### Bezugszeichen

- 1: Schraubdeckel
- 2: Spundstopfen
- 3: Ent- und Belüftungseinrichtung
- 4: Siegelkappe
- 5: Schutzkappe
- 6: Deckelscheibe von 1
- 7: äußerer Deckelrand von 1
- 8: Innengewinde von 7
- 9: Innenrand von 1
- 10: Vertiefung in 6
- 11: Spundstutzen in 10
- 12: Innengewinde von 11
- 13: Eingriffsöffnung von 2
- 14: oberer Rand von 11
- 15: Außenrand von 4
- 16: Rastnocken an 15
- 17: Klemmrand von 5
- 18: Noppen an 7
- 19: Lasche an 17

## Patentansprüche

1. Schraubdeckel (1) mit einer Deckelscheibe (6) und einem an deren Umfang sich rechtwinklig anschließenden äußeren Deckelrand (7) mit Innengewinde (8) zum Verschließen eines Befüll- und/oder Entnahmestutzens eines Behälters zum Transport und zur Lagerung von Flüssigkeiten, ferner mit einem in einer zentrischen muldenartigen Vertiefung (10) der Deckelscheibe versenkt angeordneten Spundstutzen (11) mit Innengewinde (12) zum Einschrauben eines Spundstopfens (2), der mit einer Entlüftungseinrichtung oder einer Ent- und Belüftungseinrichtung (3) ausgestattet ist, sowie mit einer Siegelkappe (4), die den Spundstopfen abdeckt, **gekennzeichnet durch** eine auf dem Schraubdeckel (1) lösbar befestigte Schutzkappe (5) gegen Verschmutzungen, die den Schraubdeckel (1) vollständig abdeckt.

2. Schraubdeckel nach Anspruch 1, **dadurch gekennzeichnet, dass** die Schutzkappe (5) einen nach außen gewölbten Klemmrand (17) zum Festklemmen der Kappe auf am äußeren Rand (7) des Schraubdeckels (1) angeordneten Noppen (18) aufweist.

3. Schraubdeckel nach Anspruch 1 und 2, **gekennzeichnet durch** eine am Klemmrand (17) der Schutzkappe (5) angeformte Lasche (19) zum Abziehen der Kappe von dem Schraubdeckel (1).

4. Schraubdeckel nach einem der Ansprüche 1 bis 3, **dadurch gekennzeichnet, dass** die Schutzkappe (5) aus Kunststoffmaterial, insbesondere einem transparenten Kunststoffmaterial hergestellt ist.

## Claims

1. Threaded cover (1) with a cover disc (6) and an outer cover edge (7) adjoining its periphery at right angles with an internal thread (8) for closing a filling and/or removal connection piece of a container for transporting and storing liquids, and also with a bung connection piece (11) countersunk in a central trough-like depression (10) of the cover disc with an internal thread (12) for screwing in a bung (2), which is fitted with a venting means or a venting and ventilation means (3), and also with a sealing cap (4), which covers the bung, **characterised by** a protective cap (5) against contaminants that is detachably fastened to the threaded cover (1) and completely covers the threaded cover (1).

2. Threaded cover according to claim 1, **characterised in that** the protective cap (5) has an outwardly arched clamping edge (17) for clamping the cap on nubs (18) arranged on the outer edge (7) of the threaded cover (1).

3. Threaded cover according to claim 1 and 2, **characterised by** a tab (19) moulded on the clamping edge (17) of the protective cap (5) for removing the cap from the threaded cover (1).

4. Threaded cover according to one of claims 1 to 3, **characterised in that** the protective cap (5) is made from plastic material, in particular a transparent plastic material.

## Revendications

1. Couvercle (1) à vis comprenant un disque (6) et un bord (7) extérieur s'y raccordant à angle droit sur le pourtour et ayant un taraudage (8) pour la fermeture d'une tubulure de remplissage et/ou de prélèvement d'une cuve de transport et de stockage de liquides comprenant, en outre, une tubulure de bondon enfoncée dans une cavité (10) d'entrée en forme de cuvette du disque et ayant un taraudage (12) pour le vissage d'un bouchon de bondon, bouchon qui est équipé d'un dispositif de mise à l'atmosphère ou d'un dispositif (3) de mise à l'atmosphère et d'aération, ainsi que comprenant un capuchon (4) de scellement, qui recouvre le bouchon de bondon, **caractérisé par** un capuchon (5) de protection vis-à-vis des saletés, qui est fixé de manière amovible sur le couvercle (1) à vis et qui recouvre complètement le couvercle à vis.

2. Couvercle à vis suivant la revendication 1, **caractérisé en ce que** le capuchon (5) de protection a un bord (17) de serrage courbé vers l'extérieur pour serrer le capuchon sur des bossages (18) disposés sur le bord (7) extérieur du couvercle (1) à vis.

3. Couvercle à vis suivant la revendication 1 ou 2, **caractérisé par** une patte (19) formée sur le bord (17) de serrage du capuchon (5) de protection, pour retirer le capuchon du couvercle (1) à vis.

4. Couvercle à vis suivant l'une des revendications 1 à 3, **caractérisé en ce que** le capuchon (5) de protection est en une matière plastique, notamment en une matière plastique transparente.
